# DEMANDE DE BREVET EUROPEEN

(11) **EP 2 045 414 A1**
(43) Date de publication de la demande: **08.04.2009**
(21) Numéro de dépôt: 08380264.5
(22) Date de dépôt: 10.09.2008
(51) Int. Cl.: E04F 15/04

(54) **Système continu installable sur des barrières routières pour la protection des motocyclistes**

(30) Priorité: 02.10.2007 ES 200701994 U
(71) Demandeur: Amatex, S.A., 42147 Cabrejas del Pinar (Soria) (ES)
(72) Inventeur: Gomez Arenas, Luis Alberto, 42147 Cabrejas Del Pinar (Sonia) (ES)
(74) Mandataire: Urizar Barandiaran, Miguel Angel

(57) **Abrégé**

Système continu installable sur des barrières routières, pour la protection des motocyclistes, caractérisé en ce qu'il se compose d'écrans inférieurs (3) solidaires de la barrière routière (1) et/ou de ses poteaux porteurs (2), au moyen d'amortisseurs (4) ; chaque écran inférieur (3) se structurant en groupes de planches (C) et de feuillards (D) adossés par paires montées sur ces amortisseurs (4), en formant entre eux un angle de convergence (α) et chaque amortisseur (4) se composant d'un bras (A) et d'une pièce de raccordement (B) dont la géométrie et la disposition conditionnent ledit angle de convergence (α) des écrans inférieurs (3).

## Description

L'objet de l'invention est un système continu installable sur des barrières routières en vue de la protection des motocyclistes.

Dans l'état actuel de la technique, on connaît déjà des solutions qui, incorporées aux barrières routières, contribuent à la protection des motocyclistes et nous pouvons citer, par exemple et entre autres, les dossiers U200101805, U200102936, U200200701, U200200780, U200200781, U200302756, U200501560, P200400645 y P200503054 (dans une technologie récente) et le dossier P0528682 (dans une technologie plus ancienne) qui ont trait à des systèmes composants et dispositifs pour fournir une protection additionnelle aux barrière routières.

La présente invention a trait à un système continu, exécuté en bois et en acier, installable sur des barrières routières du type décrit pour la protection additionnelle, de préférence destinée aux motocyclistes.

Ce système est composé d'un écran en bois formé par deux planches traitées disposées horizontalement et parallèles entre elles, qui sont disposées sous la barrière métallique, en recouvrant amplement l'espace vertical entre le bord inférieur de cette barrière et le niveau du terrain, l'écran en bois étant suspendu à la barrière au moyen de pièces de portance ou de bras situés à la hauteur du poteau et situés au centre de l'ouverture, fixés à la partie inférieure de l'entretoise au moyen de deux vis et moyennant une vis d'assemblage sur les bras situés au centre de l'ouverture. L'écran est composé de deux planches longitudinales en bois, de sorte que l'angle (α) formé par celles-ci soit supérieur à 90° (normalement 135° environ). Il se caractérise en ce qu'il comprend des écrans inférieurs fixés solidairement à la barrière routière et/ou à ses poteaux porteurs, au moyen d'amortisseurs ;
a) chaque écran inférieur se structurant en groupes de planches et feuillards adossés par paires montées sur ces amortisseurs en formant entre eux un angle de convergence (α) et
b) chaque amortisseur se structurant en un bras et une pièce de raccordement dont la géométrie et la disposition conditionnent ledit angle de convergence (α) des écrans inférieurs.

L'écran est mis en place sur la barrière de sûreté, de façon à ce que la planche supérieure soit parallèle à la verticale ou formant un petit angle (de manière à ce que la partie inférieure de la planche supérieure soit plus proche de la circulation que la partie supérieure de celle-ci).

La continuité horizontale entre écrans est obtenue au moyen de l'assemblage des planches supérieures en bois entre elles et des inférieures entre elles. Les assemblages s'effectuent à la hauteur du centre de l'ouverture et il s'agit d'assemblages vissés obtenus au moyen de multiples ensembles de vis + rondelle + écrou, qui traversent successivement les trous situés dans les planches et les trous situés dans les bras ou les pièces de portance pratiqués à des fins d'assemblage des planches des écrans.

Les bras métalliques de ce système de barrières de sûreté pour la protection des motocyclistes, sont constitués par un plat métallique en acier galvanisé à largeur constante, grâce auquel l'écran en bois demeure suspendu par rapport à la barrière métallique.

Outre qu'ils servent de lien entre la barrière métallique et l'écran en bois, les bras ou les pièces de portance remplissent une fonction d'amortissement car ils absorbent l'énergie par déformation lors de l'impact du motocycliste sur l'écran de protection en bois.

Une application préférentielle de l'objet de l'invention, par exemple, se rapporte aux barrières routières qui se trouvent dans les réserves naturelles ou les lieux ayant une grande valeur écologique, où il faut faire tout particulièrement attention (et éviter) à l'impact environnemental que suppose l'installation de barrières métalliques du type connu.

En définitive, la présente invention résout les problèmes essentiels des systèmes métalliques continus existants jusqu'à présent :
a) avec l'incorporation d'un bras intermédiaire au centre de l'ouverture qui, du fait de posséder, sur ses deux faces supérieures, une forme identique à celle des entretoises, transmet la torsion d'une façon appropriée à la barrière métallique et évite l'apparition d'un espace vertical entre le sol et l'écran ;
b) avec un assemblage formé par des bras et des pièces de raccordement, qui confèrent au système une rigidité, pour qu'il n'y ait pas ouverture d'un espace permettant d'accrocher une partie du motocycliste, mais aussi une déformabilité au moyen de ses plis, afin de permettre une absorption de l'énergie au moment de l'impact ;
c) avec la disposition inclinée, aussi bien de la planche inférieure de l'écran en bois que de la supérieure, qui forment entre elles un angle supérieur à 90°, de façon à ce que, lors du premier moment de l'impact du motocycliste, il y ait une reconduction de celui-ci, en évitant qu'il glisse au-dessous de la barrière métallique, derrière laquelle se trouve le danger que l'on veut éviter ;
d) avec une fonctionnalité et une intégration dans le milieu, grâce à la réalisation de l'écran en bois, et en profitant des propriétés de l'acier pour augmenter la rigidité du système en certains points.

C'est pourquoi, le système continu installable sur des barrières routières pour la protection des motocyclistes constitue une invention nouvelle, qui implique une activité inventive et qui est susceptible d'une application industrielle.

Pour mieux comprendre l'objet de la présente invention, on représente sur les plans une forme préférentielle de réalisation pratique, susceptible de changements accessoires qui n'en dénaturent pas le fondement.

La figure 1 représente une vue générale de profil d'une barrière routière, qui incorpore le système insérable faisant l'objet de l'invention, avec l'amortisseur (4) monté sur un poteau (2).

La figure 2 représente une vue générale de profil d'une barrière routière, qui incorpore le système insérable faisant l'objet de l'invention, avec l'amortisseur (4) monté sur la barrière routière (1).

La figure 3 représente une vue générale de face -figure 3a-et de profil -figure 3b- du bras (A) correspondant à un amortisseur (4) conformément à la figure 1.

La figure 4 représente une vue générale de face -figure 4a-et de profil -figure 4b- du bras (A) correspondant à un amortisseur (4) conformément à la figure 2.

La figure 5 représente une vue générale de face -figure 5a-et de profil -figure 5b- de la pièce de raccordement (B) de l'amortisseur (4) pour un exemple de réalisation.

La figure 6 représente une vue générale de face -figure 6a-et de profil -figure 6b- de la pièce de raccordement (B) de l'amortisseur (4) pour un exemple de réalisation alternative.

On décrit ci-dessous un exemple de réalisation pratique, non limitative, de la présente invention. En aucun cas ne sont écartés d'autres modes de réalisation dans lesquels sont introduits des changements accessoires qui n'en dénaturent pas le fondement au contraire, la présente invention comprend également toutes ses variantes.

L'objet de l'invention est un système continu pour la protection de motocyclettes, qui dispose d'écrans inférieurs (3) insérables dans les barrières routières (1) et dans leurs poteaux porteurs (2) en employant des amortisseurs (4).

Conformément à l'invention, chaque écran inférieur (3) est constitué de groupes de planches (C) et de feuillards (D) adossés deux à deux et montés sur lesdits amortisseurs (4) en formant entre eux un angle de convergence (α).

Pour sa part, chaque amortisseur (4) est constitué d'un bras (A) et d'une pièce de raccordement (B), dont la géométrie et la disposition conditionnent ledit angle de convergence (α) des écrans inférieurs (3).

Chaque bras (A) de chaque amortisseur (4) définit à l'une de ses extrémités deux portions (A₁), (A₂) qui confluent entre elles selon un angle de convergence (β). Dans ces zones, on dispose, respectivement, un jeu de planche (C)/ feuillard (D) qui fait partie d'un écran inférieur (3) et une pièce de raccordement (B) à laquelle est assemblé, à son tour, l'autre jeu de planche (C)/ feuillard (D) qui fait partie de ce même écran inférieur (3).

Selon la réalisation représentée sur les figures 1 et 3, le bras (A) se poursuit sur l'autre extrémité dans une portion coudée (A₃) - voir figure 3b- par laquelle il s'assemble -et se monte à l'ensemble-sur le poteau (2) et le support (S) porteur de la barrière routière (1), comme on l'a représenté sur la figure 1.

Selon la réalisation représentée sur les figures 2 et 4, le bras (A) se poursuit sur l'autre extrémité sur les deux portions successives (A₄), (A₅) par lesquelles, respectivement, il se fixe et établit une butée de positionnement avec la barrière routière (1), comme on l'a représenté sur la figure 2.

Le système qui fait l'objet de l'invention comprend deux types de bras ou pièces de portance (A) : les uns pour monter l'écran (3) sur le poteau (2), que nous appelons bras du poteau -figure 1- et un autre pour monter l'écran (3) sur la barrière (1), que nous appelons bras intermédiaire -figure 2-.

Le bras du poteau. C'est la pièce de portance (A) qui unit l'écran de protection (3) à la barrière (1) au moyen d'un assemblage vis + rondelle + écrou (5) qui unit l'écran en bois (3) au bras (A) et deux vis (5) qui unissent le bras (A) à l'entretoise (S) de la barrière métallique (1).

Le bras intermédiaire. C'est la pièce de portance qui raccorde l'écran de protection (3) à la barrière métallique (1) au moyen d'un assemblage vis+rondelle+écrou (5) à travers l'orifice existant au point moyen de la barrière métallique (1).

Dans l'une quelconque des deux réalisations, chacun des bras (A) est uni, à son tour, à une pièce de raccordement (B) dans sa partie inférieur, qui sert de lien entre la planche supérieure (C) de l'écran (3) et le bras (A). Les planches inférieures (C) de l'écran (3) sont directement assemblées à la portion (A₁) des bras (A), dans la partie inférieure de ceux-ci.

Les pièces de raccordement (B) sont assemblées aux bras (A) au moyen d'un ensemble vis + rondelle + écrou (5), qui traverse un trou (O) pratiqué dans la pièce de raccordement (B) et le trou oblong du bras (A).

Comme on l'apprécie sur la figure 1, le bras du poteau (A) comporte trois portions planes (A₃), (A₂), (A₁) successivement de haut en bas, et deux plis de charnière entre faces consécutives.

La face supérieure est parallèle à la partie inférieure de l'entretoise (S) de la barrière métallique (1) et s'y assemble au moyen de deux vis (5) qui traversent deux trous pratiqués dans la partie inférieure de l'entretoise (S) et deux trous existant dans la portion supérieure (A₃) du bras (A). La portion (A₂) forme un angle droit avec la face supérieure et dispose, dans sa partie centrale, d'un trou oblong pour assurer l'assemblage de la pièce de raccordement (B) (à laquelle est assemblée la planche supérieure en bois) du bras du poteau (A). Ce trou oblong permet le réglage de la pièce de raccordement (B) qui abrite la planche (C) supérieure par rapport à la planche (C) inférieure de l'écran (3) de la barrière de protection pour motocyclistes. La portion inférieure (A₁) forme un angle de 45° environ, aussi bien avec le sol qu'avec la portion supérieure (A₃) du bras du poteau (A) et elle dispose, elle aussi, d'un trou oblong pour le réglage approprié de la planche inférieure (C) en bois. L'ensemble des plis (A₁), (A₂), (A₃) confère au bras (A) des propriétés amortissantes, se déformant à mesure que l'impact a lieu.

La pièce de raccordement (B) du bras du poteau (A) présente une configuration en "U" et elle comporte trois faces (âme et deux ailes) et deux plis de charnière entre faces consécutives, ayant également une fonction amortissante. La face ou aile la plus proche de la circulation est inclinée d'environ 20°, de façon à ce que la partie supérieure soit la plus proche de la circulation que l'inférieure, et elle comporte deux orifices centrés, alignés et à la même distance de l'axe horizontal de cette face pour l'assemblage de la planche inférieure ( C) en bois.

La face la plus éloignée de la circulation est parallèle à la verticale et dispose d'un trou, centré lui aussi, pour l'assemblage au moyen de l'ensemble vis+rondelle+écrou (5) de la pièce de raccordement (B) au bras du poteau (A).

Le bras du poteau (A) est fixé à la barrière métallique (1) au moyen de deux vis (5), qui unissent la face supérieure du bras du poteau (A) avec l'aile inférieure de l'entretoise (S) de la barrière métallique (1) où sont pratiqués deux orifices en vue de cet assemblage.

Comme on l'apprécie sur la figure 2, le bras intermédiaire (A) présente quatre portions (A₅), (A₄), (A₂) (A₁) successivement de haut en bas, et trois plis de charnière entre faces consécutives.

La portion supérieure (A₅) est légèrement inclinée vers la circulation est c'est elle qui, en maintenant la forme d'une partie de l'aile supérieure de l'entretoise (S) maintient le contact avec la barrière métallique (1) sur la face inférieure du sinus supérieur. L'une des portions intermédiaires (A₄) possède un angle de 8° environ par rapport à la verticale et maintient également la forme de la partie antérieure de l'entretoise (S) dans le but de transmettre complètement à la barre métallique (1) l'effort de torsion lors de l'impact du motocycliste. L'autre portion intermédiaire (A₂) est verticale ou pratiquement verticale et la portion inférieure (A₁) forme un angle de 45° environ, aussi bien avec le sol qu'avec la portion (A₂) du bras intermédiaire (A) et dispose également d'un trou oblong pour le réglage approprié de la planche inférieure (C) en bois. L'ensemble des plis confère au bras (A) des propriétés amortissantes, en se déformant à mesure que l'impact a lieu.

La portion (A₂) du bras intermédiaire (A) dispose d'un trou oblong vertical pour l'assemblage de la pièce de raccordement (B), à laquelle est assemblée la planche (C) supérieure de l'écran (3), de façon à pouvoir ajuster la position de cette pièce (B) et, par conséquent, celle de la planche supérieure (C). La portion inférieure (A₁) comporte deux trous oblongs verticaux centrés et situés à la même distance de l'axe vertical de la face inférieure, pratiqués de façon à ce qu'en plus d'assurer l'assemblage des deux planches inférieures (C), celles-ci puissent s'ajuster verticalement par rapport au bras intermédiaire (A).

La pièce de raccordement (B) du bras intermédiaire (A) est semblable à celle décrite auparavant pour le bras de poteau. Elle est formée de trois faces (âme et deux ailes) et deux plis de charnière entre elles. La face la plus proche de la circulation est inclinée de 20° environ, de sorte que la partie supérieure soit plus proche de la circulation que l'inférieure et comporte quatre orifices centrés, alignés et à la même distance de l'axe vertical de cette face où se fait l'assemblage d'une planche inférieure en bois (C), d'un côté, et d'une autre de l'autre, la continuité horizontale de l'écran (3) étant maintenue.

La face la plus éloignée de la circulation est parallèle à la verticale et dispose d'un trou, centré lui aussi, pour l'assemblage au moyen d'un ensemble vis+rondelle+écrou (5) de la pièce de raccordement (B) au bras du poteau (A).

Le Bras intermédiaire (A) est uni à la palissade de la barrière métallique (1) au moyen d'un ensemble vis+rondelle+écrou (5) qui traverse le trou oblong horizontal existant au centre de la barrière, au point intermédiaire entre deux poteaux (2) de la barrière métallique (1) et le trou existant dans le bras intermédiaire (A) à cette fin.

La continuité de l'écran (3) et la rigidité des planches en bois (C) sont complétées par la disposition de feuillards longitudinaux en acier (D) situés à l'arrière de celles-ci et assemblés au moyen de vis (5) en profitant des points où a lieu cet assemblage, autrement dit, aux assemblages des planches (C) avec les bras (A) ou les pièces de portance et avec les pièces de raccordement (B).

Les pièces de raccordement (B) -voir figures 1 et 2-présentent une conformation en "U" avec les ailes convergentes à partir de leur âme selon un angle de convergence (ϕ) qui, avec l'angle de convergence (β) entre les portions (A₁), (A₂) du bras (A) détermine l'angle de convergence (α) de l'écran inférieur (3) correspondant qu'elles fixent.

De préférence, les ailes des pièces de raccordement (4) ont une longueur différente, bien qu'elles puissent présenter des longueurs égales ou différentes, sans altérer pour cela l'essence de l'invention.

Dans les réalisations décrites quelles qu'elles soient, on a prévu les orifices (O) nécessaires et adéquats pour la fixation des composants entre eux, en employant les assemblages connus de vis + écrou + rondelle (5) -voir figures 1 et 2- ces orifices (O) pouvant être indifféremment circulaires, polygonaux ou fendus, selon les besoins.

Les matériaux, dimensions, proportions et, en général, tout autre détail accessoire ou secondaire n'altérant ni changeant ou modifiant le caractère essentiel proposé pourront être variables.

Les termes dans lesquels est rédigé le mémoire sont certains et le reflet fidèle de l'objet décrit, devant être pris dans le sens le plus large et jamais de façon limitative.

## Revendications

1. Système continu installable sur des barrières routières pour la protection des motocyclistes, **caractérisé en ce qu'**il se compose d'écrans inférieurs (3) solidaires de la barrière routière (1) et/ou de ses poteaux porteurs (2) au moyen d'amortisseurs (4); chaque écran inférieur (3) se structurant en groupes de planches (C) et de feuillards (D) adossés par paires montées sur ces amortisseurs (4) en formant entre eux un angle de convergence (α) et chaque amortisseur (4) se composant d'un bras (A) et d'une pièce de raccordement (B), dont la géométrie et la disposition conditionnent ledit angle de convergence (α) des écrans inférieurs (3).

2. Système continu installable sur des barrières routières pour la protection des motocyclistes, selon la revendication antérieure, **caractérisé en ce que** chaque bras (A) définit, au moins, deux portions inférieures confluentes (A₁), (A₂) qui forment entre elles un angle de convergence (β). Dans ces portions (A₁), (A₂), on dispose, respectivement, un jeu de planche (C) / feuillard (D) d'un écran inférieur (3) et une pièce de raccordement (B) portant l'autre jeu de planche (C) / feuillard (D) correspondant à un même écran inférieur (3).

3. Système continu installable sur des barrières routières pour la protection des motocyclistes, selon les revendications antérieures, **caractérisé en ce qu'**au moins l'un desdits bras métalliques intermédiaires (A) qui supportent l'ensemble de l'écran inférieur (3) définit deux portions supérieures (A₄), (A₅) qui suivent la forme de l'entretoise (S) et qu'il est directement fixé à la partie postérieure de la barrière (1), au centre de l'ouverture entre deux poteaux (2) consécutifs, au moyen d'un assemblage de l'ensemble vis + rondelle + écrou (5) et d'une pièce de raccordement (B) qui est assemblée au bras métallique (A) intermédiaire au moyen d'un autre ensemble vis+rondelle+écrou (5), ce qui confère une rigidité à l'ensemble évitant l'ouverture d'un espace au-dessous de l'écran (3) permettant au motocycliste de glisser dessous ou de s'accrocher.

4. Système continu installable sur des barrières routières pour la protection des motocyclistes, selon les revendications 1 et 2, **caractérisé en ce qu'**au moins l'un desdits bras métalliques (A) qui supportent l'ensemble de l'écran inférieur (3) définit une portion supérieure (A₃) au moyen de laquelle il se fixe directement sur l'entretoise (S) disposée sur le poteau porteur (2) de la barrière routière (1), au moyen de deux assemblages de l'ensemble vis+rondelle+écrou (5) et d'une pièce intermédiaire (B) qui est assemblée au bras métallique (A) du poteau au moyen d'un autre ensemble vis rondelle + écrou (5) ; ce qui confère une rigidité à l'ensemble qui évite l'ouverture d'un espace au-dessous de l'écran (3) permettant au motocycliste de glisser en heurtant le poteau (2).

5. Système continu installable sur des barrières routières pour la protection des motocyclistes, selon les revendications antérieures, **caractérisé en ce que** chaque écran (3) est formé de deux planches plates (C) disposées longitudinalement, de façon parallèle et formant un angle de convergence (α), de manière à donner lieu, lors de l'impact contre l'écran (3), à une poussée vers le haut reconduisant le motocycliste et évitant qu'une quelconque partie du corps ne glisse au-dessous de l'écran (3).

6. Système continu installable sur des barrières routières pour la protection des motocyclistes, selon les revendications antérieures, **caractérisé en ce que** les feuillards d'acier (D) sont disposés longitudinalement derrière chaque planche en bois (C), de sorte que le bois apporte la capacité d'absorption de l'énergie et une bonne intégration dans le milieu naturel, tandis que l'acier fournit une plus grande rigidité à l'ensemble en évitant l'apparition d'un creux entre le sol et l'écran (3) qui permettrait au motocycliste de glisser dessous.

7. Système continu installable sur des barrières routières pour la protection des motocyclistes, selon les revendications antérieures, **caractérisé en ce que** chaque pièce de raccordement (B) présente une configuration en "U", dont les ailes (Bi), (B₂) définissent un angle de convergence (ϕ) entre elles, qui détermine l'angle de convergence (α) de l'écran inférieur (3) correspondant qu'elles fixent.

## Revendications modifiées

### Revendications modifiées conformément à la règle 137(2) CBE.

**1.** Système continu installable sur des barrières routières pour la protection des motocyclistes, **caractérisé en ce qu'**il se compose d'écrans inférieurs (3) solidaires de la barrière routière (1) et/ou de ses poteaux porteurs (2) au moyen d'amortisseurs (4); chaque écran inférieur (3) est fait en bois et se structurant en groupes de planches (C) et de feuillards (D) adossés par paires montées sur ces amortisseurs (4) en formant entre eux un angle de convergence (α) supérieur à 90° et chaque amortisseur (4) se composant d'un bras (A) et d'une pièce de raccordement (B), dont la géométrie et la disposition conditionnent ledit angle de convergence (α) des écrans inférieurs (3).

**2.** Système continu installable sur des barrières routières pour la protection des motocyclistes, selon la revendication antérieure, **caractérisé en ce que** chaque bras (A) définit, au moins, deux portions inférieures confluentes (A₁), (A₂) qui forment entre elles un angle de convergence (β). Dans ces portions (A₁), (A₂), on dispose, respectivement, un jeu de planche (C) / feuillard (D) d'un écran inférieur (3) et une pièce de raccordement (B) portant l'autre jeu de planche (C) / feuillard (D) correspondant à un même écran inférieur (3).

**3.** Système continu installable sur des barrières routières pour la protection des motocyclistes, selon les revendications antérieures, **caractérisé en ce qu'**au moins l'un desdits bras métalliques intermédiaires (A) qui supportent l'ensemble de l'écran inférieur (3) définit deux portions supérieures (A₄), (A₅) qui suivent la forme de l'entretoise (S) et qu'il est directement fixé à la partie postérieure de la barrière (1), au centre de l'ouverture entre deux poteaux (2) consécutifs, au moyen d'un assemblage de l'ensemble
